# EUROPÄISCHE PATENTSCHRIFT

(11) **EP 0 237 715 B1**
(45) Veröffentlichungstag und Bekanntmachung des Hinweises auf die Patenterteilung: **12.08.1992**
(21) Anmeldenummer: 87100583.1
(22) Anmeldetag: 17.01.1987
(51) Int. Cl.: B26D 3/18

(54) **Vorrichtung zum Schneiden von Lebensmitteln**
Apparatus for cutting food products
Dispositif pour couper des produits alimentaires

(30) Priorität: 15.03.1986 DE 3608780
(43) Veröffentlichungstag der Anmeldung: 23.09.1987
(73) Patentinhaber: Holz, Ernst, D-89520 Heidenheim (DE)
(72) Erfinder: Holz, Ernst, D-89520 Heidenheim (DE)
(74) Vertreter: Lorenz, Werner, Dipl.-Ing.

(56) Entgegenhaltungen:
- DE-B- 1 779 153
- FR-A- 2 548 573
- GB-A- 1 578 721
- US-A- 2 187 957
- US-A- 2 492 260
- US-A- 3 513 892

## Beschreibung

Die Erfindung betrifft eine Vorrichtung zum Schneiden von Lebensmitteln, insbesondere von Gemüse, Brot oder Käse, in Streifen- oder Würfelform, mit einem Magazin für das Schneidgut, in welchem ein taktweise längs verschiebbarer Magazinstempel von einem Ende aus das Schneidgut in horizontaler Richtung zum gegenüberliegenden Ende schiebt, wobei nach diesem gegenüberliegenden Ende des Magazins ein Trennmesser zum Abschneiden des Schneidgutes angeordnet ist, und wobei zum Schneiden der vorgeschnittenen Scheiben in Würfel- oder Streifenform mehrere Messer vorgesehen sind.

Eine Schneidemaschine dieser Art ist in der DE-B-17 79 153 oder in der GB-A-15 78 721 beschrieben.

Mit der Maschine gemäß der DE-B-17 79 153 können die verschiedenartigsten Lebensmittel in Streifen- oder Würfelform geschnitten werden. Das zu schneidende Gut fällt dabei von einem Vorfüllraum aus nach unten in das Magazin, welches im allgemeinen kastenförmig ist. Nach dem Schließen des Magazines durch eine Abdeckplatte erfolgt, evtl. nach einer seitlichen, großflächigen Vorpressung durch einen seitlichen Verdichtungsstempel, das Schneiden des Gutes. Zu diesem Zwekke wird der Magazinstempel in Längsrichtung des Magazines von hinten her taktweise in Richtung auf ein am gegenüberliegenden Ende angeordnetes Gattermesser verschoben. Der Magazinstempel drückt damit das zu schneidende Gut durch das Gattermesser.

Das Gattermesser besteht im allgemeinen aus zwei hintereinander angeordneten Reihen von jeweils parallel zueinander liegenden Messern, wobei eine Reihe senkrecht zur anderen Reihe liegt. Dadurch ergeben sich - im Querschnitt gesehen - eine Vielzahl von kleinen Rechtecken, wodurch das Gut in Streifen längsgeschnitten durch das Gattermesser gedrückt wird.

Zum Schneiden werden dabei die beiden senkrecht zueinander stehenden Messerreihen, die jeweils in einem Rahmen angeordnet sind, über die Rahmen noch in eine hin- und hergehende Schneidbewegung versetzt.

Vor dem Gattermesser befindet sich ein rotierendes Trennmesser, das abschließend das Schneidgut in der gewünschten Länge quer zur Vorschubrichtung abschneidet. Auf diese Weise entsteht die Würfelform.

Eine derartige Maschine ist insbesondere zum Schneiden von Fleisch oder von harten Lebensmitteln geeignet. Beim Schneiden von klebrigen oder leicht haftenden Produkten, wie z.B. Käse, oder von Lebensmitteln, die sich stark komprimieren lassen, wie z.B. Brot, können sich jedoch Probleme ergeben. Tritt eine hohe Reibung während des Vorschiebens des Schneidgutes in dem Magazin auf, wobei gleichzeitig auch in nachteiliger Weise die Magazinwände verschmiert werden, ist eine entsprechend hohe Kraft für den Magazinstempel zum Vorschub notwendig. Weiterhin ergibt sich dadurch ein sehr unsauberer Schnitt. Gleiches gilt für Lebensmittel, die sich stark komprimieren lassen. Auch hier wird ein sehr unsauberer Schnitt erzeugt.

Aus der GB-A-15 78 721 ist eine Vorrichtung bekannt, bei der das abgeschnittene scheibenförmige Schneidgut direkt auf ein Förderband fällt und bei der ein Stempel das Gut seitlich auf die Messer presst.

Aus der FR-A-25 48 573 ist eine Schneidevorrichtung bekannt, bei der das Magazin vertikal angeordnet ist und eine Transportstrecke zu der zweiten Messereinheit vorhanden ist. Bei dieser Vorrichtung können jedoch entweder keine stark klebrigen oder haftenden Lebensmittel bearbeitet werden, oder aber es werden für den Transfer zu der zweiten Schneideeinrichtung gesonderte Antriebseinheiten notwendig.

Der vorliegenden Erfindung liegt daher die Aufgabe zugrunde, eine Vorrichtung der eingangs erwähnten Art zu schaffen, mit der auch klebrige oder stark haftende sowie weiche Lebensmittel ohne besondere Schwierigkeiten in Streifen- oder Würfelform geschnitten werden können.

Erfindungsgemäß wird diese Aufgabe dadurch gelöst, daß unmittelbar nach dem Trennmesser im Boden einer Ausschubabteilung ein Rahmen mit mehreren auf Abstand zueinanderliegenden Messern angeordnet ist, und daß über dem Rahmen ein Schneidestempel angeordnet ist, der durch eine Verstelleinrichtung taktweise auf abgeschnittene und auf dem Rahmen liegende Scheiben und auf den Rahmen preßbar ist, wobei der Schneidestempel in Ruhestellung auf einem Niveau liegt, das wenigstens annähernd so hoch ist wie die Höhe des Magazins und wobei der Rahmen auswechselbar in der Ausschubabteilung angeordnet ist, wobei das Magazin eine feststehende seitliche Längswand und eine zweite rechtwinklig zur Längsachse verschiebbare seitliche Längswand aufweist.

Erfindungsgemäß wird nun nicht mehr das zu schneidende Gut in seiner Gesamtheit durch den Rahmen mit den Messern durchgedrückt, wobei der Magazinstempel das Schneidgut von hinter her entsprechend vorschieben muß, sondern es erfolgt erst eine Aufteilung des zu schneidenden Gutes in einzelne Scheiben, die anschließend einzeln durch den direkten Druck eines Schneidestempels durch den Rahmen mit den Messern gedrückt werden. Dies bedeutet, zum Vorschieben des Schneidgutes, um dieses durch das Trennmesser in einzelne Scheiben abzuschneiden, ist erheblich weniger Kraftaufwand für den Magazinstempel notwendig. Durch die einzelne Behandlung der abgetrennten Scheiben, die automatisch nach dem Trennschnitt durch das Trennmesser aufgrund des nächsten Vorschubtaktes nach vorne umfallen und damit auf den Rahmen zu liegen kommen, lassen sich auch einwandfreie Schnitte in Würfel- oder Streifenform erreichen. Die von dem Schneidestempel zum Schneiden jeweils einer einzelnen Scheibe aufzubringende Kraft ist deutlich geringer, wie die für eine Magazinstempel zu erzeugenden Kraft, wenn dieser das gesamte Schneidgut durch ein Gattermesser drücken muß. Sind in dem Rahmen nur mehrere Reihen von Messern auf Abstand und parallel zueinander angeordnet, erhält man eine Streifenform, sind zusätzlich noch quer dazu Messerreihen angeordnet, wird ein Gatterrahmen gebildet, der das Schneidgut in Würfelform schneidet. Dadurch daß der Schneidestempel das Schneidgut direkt durch den Rahmen drückt, wird ein sehr sauberer Schnitt auch bei einem weichen und/oder schmierenden Schneidgut erreicht. Dies bedeutet, daß eine zusätzliche hin- und hergehende Bewegung der einzelnen Messer im allgemeinen entfallen kann. Selbstverständlich ist es im Rahmen der Erfindung jedoch auch möglich, den Messern eine translatorische Bewegung zu erteilen.

Zur Anpassung an unterschiedlich große Streifen- oder Würfelformen ist der Rahmen auswechselbar in der Ausschubabteilung angeordnet.

Zum Sammeln oder zum Abtransport kann unter dem Rahmen ein Aufnahmebehälter oder ein Transportband angeordnet sein, das die in Streifen- oder Würfelform geschnittenen Teile zu einer Weiterverarbeitungsstelle transportiert.

Dadurch, dap der Schneidestempel in Ruhestellung auf einem Niveau liegt, das wenigstens annähernd so hoch ist wie die Höhe des Magazins, wird der Trennschnitt und das Umkippen der abgetrennten Scheibe nicht behindert. Beim nachfolgenden Takt fährt dann der Schneidestempel nach unten und anschließend vor dem nächsten Vorschubtakt des Magazinstempels wieder in seine Ruhestellung zurück.

Der Schneidestempel kann auf beliebige Weise angetrieben werden. In einfacher Weise wird man hierzu eine Hydraulik- oder Pneumatikeinheit verwenden.

In einer sehr vorteilhaften Weiterbildung der Erfindung kann vorgesehen sein, daß an der vorderen Magazinöffnung eine Halterung für einen Rahmen eines Gattermessers angeordnet ist.

Auf diese Weise wird eine universelle Verwendung der erfindungsgemäßen Vorrichtung möglich. So kann nach der vorstehend beschriebenen Art eine Trennung des Schneidgutes erfolgen oder auch, bei entsprechender Stillsetzung des Schneidestempels und ggf. einer Abdeckung des Rahmens in der Ausschubabteilung, nach einem Einsetzen eines Gattermessers in die Halterung Schneidgut in bekannter Weise geschnitten werden.

Nachfolgend ist ein Ausführungsbeispiel der Erfindung, aus dem weitere erfindungsgemäße Vorteile und Merkmale hervorgehen, anhand der Zeichnung prinzipmäßig beschrieben.

Es zeigt:
- Fig. 1:: einen Horizontalschnitt nach Linie I-I der Fig. 2 (ohne Schneidestempel)
- Fig. 2:: eine Vorderansicht aus der Pfeilrichtung A gemäß Fig. 1 (ohne Trennmesser)
- Fig. 3:: einen Längsschnitt nach Linie III-III der Fig. 1.

Auf einem Maschinengestell 1 ist ein Magazin 2 angeordnet, dessen eine senkrechte Seitenwand 3 feststehend ist, während die andere seitliche Längswand durch einen Vorverdichtungsstempel 4 gebildet ist. Eine Verdichtungswand 5 des Vorverdichtungsstempels 4 stellt dabei die zweite senkrechte Seitenwand für das Magazin 2 dar. Selbstverständlich kann die Wand 5 auch als normale Seitenwand, wie die Seitenwand 3, ausgebildet sein.

Über dem Magazin 2 ist eine Vorfüllkammer 7 angeordnet. Der Verdichtungsstempel 4 ist weiterhin mit einer horizontalen Abdeckplatte 9 versehen, die sich in Richtung auf die gegenüberliegende Seitenwand 3 des Magazines erstreckt. Die Breite der Abdeckplatte 9 ist dabei so gewählt, daß im geschlossenen Zustande, d.h. in der vorderen Positions des Verdichtungsstempels 4, in der die Verdichtungswand 5 die zweite Seiten- bzw. Längswand des Magazines 2 bildet, eine Einfüllöffnung 10 zwischen dem Vorfüllraum 7 und dem Magazin 2 durch die Abdeckplatte 9 vollständig abgedeckt ist. In der Fig. 2 ist der Vorverdichtungsstempel 4 in seiner zurückgezogenen Position und in der Fig.1 in der vorgeschobenen Position dargestellt. Vor dem Magazin befindet sich eine Ausschubabteilung 6, die eine Wannenform aufweist, wobei dessen Boden 8 sich ungefähr auf dem gleichen Niveau befindet wie der Boden des Magazines. In den Boden 8 der Ausschubabteilung 6 ist ein Rahmen 11 eingelassen, in dem mehrere Reihen von parallel und kreuzweise zueinander liegende Messer 12 befestigt sind. Auf diese Weise wird ein Gattermesser gebildet. Vertikal über dem Rahmen 11 ist ein Schneidestempel 13 angeordnet, der in vertikaler Richtung durch eine Hydraulikeinheit 14 mit einem Zylinder und einem Kolben nach unten auf den Rahmen zu verschiebbar ist. Zwischen einer vorderen Öffnung 15 des Magazines 2 und der Ausschubabteilung 6 ist in einem Spalt ein Trennmesser 16 schwenkbar angeordnet. Hierzu kann das Trennmesser seitlich an einer Drehwelle 17 befestigt sein, die von einem nicht näher dargestellten Antriebsmotor 18 taktweise angetrieben wird.

Das Magazin 2 ist auf seiner Rückseite ebenfalls offen. An dieser Stelle befindet sich ein Magazinstempel 19, der sich im wesentlichen über die Höhe und Breite des Magazines 2 erstreckt. Der Magazinstempel 19 wird ebenfalls in nicht näher dargestellter Weise durch eine Hydraulikeinheit 20 in Längsrichtung des Magazines 2 verschoben.

Unter der Ausschubabteilung 6 befindet sich im Bereich des Rahmens 11 ein Transportband 21. Die auf das Transportband 21 fallenden und in Streifen oder Würfel geschnittene Teile können durch das Transportband 21 zur Weiterverarbeitung oder zur Abpackung abtransportiert werden.

Die erfindungsgemäße Vorrichtung funktioniert nun auf folgende Weise.

Schneidgut 22 gelangt über die Vorfüllkammer 7 in das Magazin 2. Anschließend wird der Vorverdichtungsstempel 4 auf beliebige Weise, z.B. wie dargestellt, durch eine mechanische Betätigungseinrichtung 23 zur Schließung des Magazines nach vorne in Pfeilrichtung verschoben. Dabei schließt die Abdeckplatte 9 das Magazin auf der Oberseite ab und die Verdichtungswand 5 stellt die zweite Längswand des Magazines dar. Anschließend fährt der Magazinstempel 19 nach vorne und schiebt damit das Schneidgut 22, welches ggf. durch den Vorverdichtungsstempel 4 vorkomprimiert worden ist, in Richtung auf das Trennmesser 16 vor. Dabei wird das Schneidgut 22 um die gewünschte Schnittbreite über das Trennmesser 16 hinaus verschoben, wonach ein Stopptakt eingelegt wird. Während des Stopptaktes wird über den Antriebsmotor 18 aus das Trennmesser 16 in Drehung versetzt und schneidet damit eine Scheibe von dem Schneidgut 22 ab. Das Trennmesser 16 wird so außerhalb angehalten, daß der weitere Vorschub des Schneidgutes 22 nicht behindert wird. Während des weiteren Vorschubes oder bereits nach dem Abtrennen der vordersten Scheibe fällt diese auf den unmittelbar davorliegenden Rahmen 11 mit den Messern 12. Wird nun der Schneidestempel 13 durch eine entsprechende Aktivierung der Hydraulikeinheit 14 nach unten verschoben und drückt auf die auf dem Rahmen 11 liegende Scheibe - gestrichelt in der Fig. 3 dargestellt -, so wird diese Scheibe während des weiteren Vorschubes des Schneidestempels 13 durch die Öffnungen in dem Rahmen zwischen den Messern 12 hindurchgedrückt, wodurch die gewünschte Streifen- oder Würfelform entsteht.

Zur seitlichen Führung der abgetrennten Scheibe dienen Seitenwände der Ausschubabteilung.

In den Fig. 1 und 3 ist vor der vorderen Magazinöffnung 15 gestrichelt eine Halterung 24 dargestellt, in die im Bedarfsfalle ein Gatterahmen mit Gattermessern einschiebbar oder an diesem befestigbar ist. Auf diese Weise kann im Bedarfsfalle mit der gleichen Vorrichtung auch auf herkömmliche Weise, z.B. Fleisch, zuerst in Längsstreifen geschnitten und anschließend durch das Trennmesser 16 in Würfelform gebracht werden.

## Patentansprüche

1. Vorrichtung zum Schneiden von Lebensmitteln, insbesondere von Gemüse, Brot oder Käse, in Streifen- oder Würfelform, mit einem Magazin (2) für das Schneidgut, in welchem ein taktweise längs verschiebbarer Magazinstempel (19) von einem Ende aus das Schneidgut in horizontaler Richtung zum gegenüberliegenden Ende schiebt, wobei nach diesem gegenüberliegenden Ende des Magazins (2) ein Trennmesser (16) zum Abschneiden des Schneidgutes angeordnet ist, und wobei zum Schneiden der vorgeschnittenen Scheiben in Würfel- oder Streifenform mehrere Messer (12) vorgesehen sind,
**dadurch gekennzeichnet,** daß unmittelbar nach dem Trennmesser (16) im Boden (8) einer Ausschubabteilung (6) ein Rahmen (11) mit mehreren auf Abstand zueinanderliegenden Messern (12) angeordnet ist, und daß über dem Rahmen (11) ein Schneidestempel (13) angeordnet ist, der durch eine Verstelleinrichtung (14) taktweise auf abgeschnittene und auf dem Rahmen (11) liegende Scheiben und auf den Rahmen preßbar ist, wobei der Schneidestempel (13) in Ruhestellung auf einem Niveau liegt, das wenigstens annähernd so hoch ist wie die Höhe des Magazins und wobei der Rahmen (11) auswechselbar in der Ausschubabteilung (6) angeordnet ist, wobei das Magazin eine feststehende seitliche Längswand (3) und eine zweite rechtwinklig zur Längsachse verschiebbare seitliche Längswand (5) aufweist.

2. Vorrichtung nach Anspruch 1,
**dadurch gekennzeichnet,** daß in dem Rahmen (11) zum Schneiden des Schneidgutes in Würfelform mehrere Messer (12) kreuzweise angeordnet sind.

3. Vorrichtung nach Anspruch 1 oder 2,
**dadurch gekennzeichnet,** daß unter dem Rahmen (11) ein Aufnahmebehälter für das geschnittene Schneidgut angeordnet ist.

4. Vorrichtung nach Anspruch 1 oder 2,
**dadurch gekennzeichnet,** daß unter dem Rahmen (11) ein Transportband (21) angeordnet ist.

5. Vorrichtung nach einem der Ansprüche 1 bis 4,
**dadurch gekennzeichnet,** daß die Verstelleinrichtung (14) für den Schneidestempel (13) eine Hydraulik- oder Pneumatikeinheit (14) aufweist.

6. Vorrichtung nach einem der Ansprüche 1 bis 5,
**dadurch gekennzeichnet,** daß an der vorderen Magazinöffnung (15) eine Halterung (24) für ein Gattermesser angeordnet ist.

## Claims

1. Apparatus for cutting food products, especially vegetables, bread or cheese, into strips or cubes, comprising a magazine (2) for the material to be cut, in which a magazine plunger (19) which is longitudinally displaceable in a timed sequence pushes the material to be cut in a horizontal direction from one end to the opposite end, a cutting blade (16) for cutting the material being arranged after this opposite end of the magazine (2), and a plurality of blades (12) being provided to cut the rough-cut slices into cubes or strips, characterised in that a frame (11) having a plurality of blades (12) situated at a distance from one another is arranged immediately after the cutting blade (16) in the base (8) of a discharge compartment (6), and that a cutting plunger (13) is arranged above the frame (11) and can be pressed in a timed sequence by a control means (14) against cut slices lying on the frame (11) and against the frame, the cutting plunger (13) lying, in the rest position, at a level at least approximately equal to the height of the magazine and the frame (11) being removably arranged in the discharge compartment (6), the magazine having a fixed lateral longitudinal wall (3) and a second lateral longitudinal wall (5) displaceable perpendicularly to the longitudinal axis.

2. Apparatus according to claim 1, characterised in that a plurality of blades (12) are arranged crosswise in the frame (11) for cutting the material into cubes.

3. Apparatus according to claim 1 or claim 2, characterised in that a receiver for the cut material is arranged under the frame (11).

4. Apparatus according to claim 1 or claim 2, characterised in that a conveyor belt (21) is arranged under the frame (11).

5. Apparatus according to one of claims 1 to 4, characterised in that the control means (14) for the cutting plunger (13) has a hydraulic or pneumatic unit (14).

6. Apparatus according to one of claims 1 to 5, characterised in that a holder (24) for a latticed blade is arranged at the front opening (15) of the magazine.

## Revendications

1. Dispositif pour couper des produits alimentaires, notamment des légumes, du pain ou du fromage, en forme de bandes ou de cubes, comportant un magasin (2) pour le produit à couper, dans lequel un piston de magasin (19) coulissant longitudinalement en cadence pousse le produit horizontalement d'une extrémité à l'extrémité opposée, un couteau trancheur (16) agencé pour trancher le produit au-delà de ladite extrémité opposée du magasin (2), et plusieurs couteaux (12) agencés pour couper en forme de cubes ou de bandes les tranches coupées au préalable, **caractérisé** en ce qu'un châssis (11) pourvu de plusieurs couteaux (12) juxtaposés et mutuellement espacés est disposé immédiatement au-delà du couteau trancheur (16), dans le fond (8) d'un compartiment de sortie (6), en ce qu'il est prévu, au-dessus dudit châssis (11), un piston de découpage (13) agencé pour être pressé en cadence par un actionneur (14) contre des tranches coupées et posées sur le châssis (11), ainsi que contre le châssis, en ce que le piston de découpage (13) a une position de repos à un niveau situé au moins approximativement aussi haut que la hauteur du magasin, en ce que ledit châssis (11) est monté de manière amovible dans le compartiment de sortie (6), et en ce que le magasin comporte une paroi latérale fixe (3) et une seconde paroi latérale (5) mobile perpendiculairement à l'axe longitudinal.

2. Dispositif selon la revendication 1, **caractérisé** en ce que, dans le châssis (11), plusieurs couteaux (12) sont disposés en croix pour couper le produit en cubes.

3. Dispositif selon la revendication 1 ou 2, **caractérisé** en ce qu'un réservoir de réception du produit coupé est disposé sous le châssis (11).

4. Dispositif selon la revendication 1 ou 2, **caractérisé** en ce qu'une bande transporteuse (21) est disposée sous le châssis (11).

5. Dispositif selon l'une des revendications 1 à 4, **caractérisé** en ce que l'actionneur (14) du piston de découpage (13) comporte une unité hydraulique ou pneumatique (14).

6. Dispositif selon l'une des revendications 1 à 5, **caractérisé** en ce qu'une monture (24) pour un couteau multiple est disposée au débouché avant (15) du magasin.
